# EUROPÄISCHE PATENTSCHRIFT

(11) **EP 0 227 674 B1**
(45) Veröffentlichungstag und Bekanntmachung des Hinweises auf die Patenterteilung: **31.05.1989**
(21) Anmeldenummer: 85904579.1
(22) Anmeldetag: 26.09.1985
(51) Int. Cl.: B21C 37/12

(54) **VERFAHREN UND VORRICHTUNG ZUM SCHRAUBENFÖRMIGEN WICKELN VON MATERIALBÄNDERN**
METHOD AND DEVICE FOR THE HELICOIDAL WINDING OF SHEET-LIKE MATERIAL
PROCEDE ET DISPOSITIF POUR LE BOBINAGE HELICOIDAL DE BANDES

(30) Priorität: 26.09.1984 AT 3042/84
(43) Veröffentlichungstag der Anmeldung: 08.07.1987
(73) Patentinhaber: SCHWARZ, Walter, A-6020 Innsbruck (AT)
(72) Erfinder: SCHWARZ, Walter, A-6020 Innsbruck (AT)
(74) Vertreter: Hofinger, Engelbert, DDr.
(86) Internationale Anmeldenummer: AT8500034
(87) Internationale Veröffentlichungsnummer: WO8602025

(56) Entgegenhaltungen:
- AT-B- 248 839
- DE-A- 2 228 935
- GB-A- 791 046
- US-A- 2 339 219
- US-A- 3 694 892

## Beschreibung

Die Erfindung betrifft ein Verfahren zum kernlosen, schraubenförmigen Wickeln von Materialbändern, insbesondere Blechbändern, zu Rohren mit im wesentlichen eckigen Querschnittsflächen, wobei das sich kontinuierlich vorschiebende Materialband jeweils nach einer vorbestimmbaren Vorschublänge um einen Innenwinkel der Querschnittsfläche schräg zur Vorschubrichtung unter nach innen gerichteter Krafteinwirkung um eine gekrümmte Leitfläche gebogen wird, deren Eintrittsseite in der Vorschubebene liegt, wobei bei Erreichen der Austrittsseite der Leitfläche die Biegeführung des Materialbandes zur Bildung des anschließenden ebenen Materialbandabschnittes wieder aufgehoben wird, sowie eine Vorrichtung zu dessen Durchführung.

Dabei ist unter einer im wesentlichen eckigen Querschnittsfläche eine von Geraden begrenzte Querschnittsfläche zu verstehen, die mittels Bögen ineinander übergehen, sodaß die Rohre gerundete Kantenbereiche aufweisen.

Ein Verfahren und eine Vorrichtung dieser Art sind aus der US-A-2 339 219 bekannt. Dort ist ein Drehkäfig vorgesehen, der zu den Rohrwänden parallele Innenwandabschnitte aufweist. Während jedes Biegevorgangs liegt je nach Querschnittsform zumindest ein Innenwandabschnitt an einer Rohrwand an, über die aus dem Drehkäfig die Biegekräfte eingeleitet werden. Da die gekrümmte Leitfläche im Zentrum des Drehkäfigs liegt, erfolgt die Krafteinleitung grundsätzlich an einer dem Biegezentrum gegenüberliegenden Seite. Zur Unterstützung des Biegevorganges ist in einer Ausführung zusätzlich ein exzentrisch angelenkter Biegearm als Biegewerkzeug vorgesehen, der an dem zu biegenden Materialbandabschnitt außerhalb der Leitfläche an einem nicht unterstützten Bereich angreift, mit dem Drehkäfig mitgedreht und am Ende des Biegevorganges vom Drehkäfig gelöst und in die Ausgangslage zurückgeschwenkt wird, um den weiteren Vorschub nicht zu behindern. Da eine Biegeführung im Biegebereich entlang der Leitfläche nicht vorgesehen ist, sondern das Materialband jeweils frei gebogen wird, ist eine exakte, gleichmäßige Rundung der Kantenbereiche nicht möglich. Weiters muß für jede Querschnittsform und -größe ein eigener Drehkäfig verwendet werden.

In der DE-A-2 228 935 ist ein Verfahren beschrieben, nach, dem ein mit Falzrändern versehenes Blechband im Taktvorschub schräg in eine Biegestation eingebracht, mittels eines Niederhalters am Führungstisch fixiert und über die Tischkante mittels eines über dem Führungstisch angeordneten Biegewerkzeug abgekantet wird. Nach der Rückbewegung des Biegewerkzeuges in die Ausgangsstellung wird das Blechband um die nächste Vorschublänge . weitergeschoben und anschließend wieder fixiert und abgekantet.

Wickelverfahren für Kantrohre, bei denen das Materialband um einen Kern gewickelt wird, sind aus den US-A₋2 736 286, 2 440 792 und 2 640 451 bekannt. Die Verwendung eines Kernes ist insoferne ungünstig, als für jede gewünschte Querschnittsfläche ein eigener Kern und die Anpassung der an diesen drückenden Biege- und Verbindungseinrichtungen erforderlich ist.

Rohre mit rundem Querschnitt lassen sich aus verhältnismäßig schmalen Materialbändern großer Länge, die von Rollen abgezogen werden, in einem kontinuierlichen Arbeitsablauf um einen gedachten Kern schraubenförmig wickeln, sodaß die Rohre einen beliebigen Durchmesser aufweisen können. (AT-B-248 839 und 316 283).

Gemäß der AT-B-316 283 erfolgt die Wicklung von Falznahtrohren mittels Rollenpaaren, die gleichzeitig auch die Falznaht schließen. Nach der AT-B-248 839 wird das Materialband durch eine Vielzahl von Hüben oder Schlägen eines Werkzeuges im Nahbereich eines Widerlagers frei gebogen. Dabei können auch unrunde Rohre hergestellt werden, wenn periodische Veränderungen der die Krümmung bewirkenden Kriterien erfolgen. Dieses Verfahren ist nur bei Schweißnahtrohren anwendbar, da die schlagende Bearbeitung bei gekanteten Falzrändern unmöglich ist.

Die Erfindung hat es sich nun zur Aufgabe gestellt, ein Verfahren und eine Vorrichtung zur kontinuierlichen kernfreien Herstellung von Rohren mit im wesentlichen eckiger Querschnittsfläche zu finden, wobei eine exakte Biegeführung erreicht werden soll.

Erfindungsgemäß wird diese Aufgabe nun dadurch gelöst, daß während des gesamten Abbiegevorganges die Biegekräfte radial zur Biegeachse eingebracht werden, wobei die Biegeachse die Krümmungsachse der Leitfläche darstellt.

Das erfindungsgemäße Verfahren stellt somit ein von der Nahtausbildung unabhängiges, kontinuierliches Wickelverfahren dar. Es lassen sich ohne Unterbrechung des Bandvorschubes und unter Beibehaltung der Führung auch während des Biegevorganges eckige Rohre mit abgerundeten Kanten beliebiger Länge erzeugen, wobei durch Wahl der Bogenlänge und der Länge der flachen Abschnitte Rohre mit beliebiger konvexer Querschnittsfläche und beliebiger Eckenanzahl herstellbar sind.

Eine Vorrichtung zur Durchführung des erfindungsgemäßen Verfahrens mit einem Führungstisch für das einlaufende Materialband, einem im Kantenbereich des sich bildenden Rohres angeordneten Stab, der sich mit einem der Materialbanddicke entsprechenden Abstand oberhalb des Führungstisches über zumindest zwei Wicklungen des Rohres erstreckt und mit einer konvex gekrümmten Leitfläche versehen ist, mit einem Biegewerkzeug, das um eine zur Auflageebene des Führungstisches parallele Achse verschwenkbar ist und am Ende des Biegevorganges unter Freigabe des Materialbandvorschubes in die Ausgangslage zurückbewegt wird, ist dadurch gekennzeichnet, daß das Biegewerkzeug durch eine ebene in den Führungstisch eingesetzte Biegeplatte gebildet ist, deren das Materialband führende Oberseite während des Biegevorganges aus der Auflageebene hochschwenkend an der Leitfläche abrollt, wobei die Schwenkachse in der Krümmungsachse der Leitfläche liegt, und am Ende des Biegevorganges um eine zur Schwenkachse parallele Achse von der Leitfläche weg in die Auflageebene niederklappt und sich schließlich in die Ausgangslage zurückbewegt.

Das in den Spalt zwischen dem Stab und der Auflageebene des Führungstisches einlaufende Materialband wird unter Berücksichtigung des Winkels zwischen der Einlaufrichtung und der Rohrlängsrichtung um das Ausmaß der gewünschten Seitenlänge der Querschnittsfläche des herzustellenden Rohres abzüglich eines doppelten Bogenanteils auf dem Führungstisch vorgeschoben, und anschließend die Biegeplatte aus der Auflageebene hochgeschwenkt. Dabei wird das kontinuierlich weiterlaufende Blechband zentripetal an der Leitfläche des Stabes geführt und entsprechend gebogen. Sobald nun die dem gewünschten Innenwinkel zwischen den beiden Seitenflächen des entstehenden Rohres entsprechende Bogenlänge erreicht ist, wird zwischen der Biegeplatte, die während des Biegevorganges sich um die Krümmungsachse der Leitfläche dreht, und dem Führungstisch eine axiale Verriegelung geschaffen. Die Biegeplatte wird um die entstandene tischfeste, zur Krümmungsachse parallele Achse in den Führungstisch niedergeklappt. Diese tischfesₜe Achse entsteht dabei in bezug auf den Spalt zwischen dem Stab und dem Führungstisch dem einlaufenden Materialband gegenüber, sodaß die Oberseite der Biegeplatte bei der Klappbewegung von dem an der Leitfläche geführten Materialband abhebt und den kontinuierlichen weiteren Vorschub des Materialbandes nicht behindert, wobei der soeben hochgebogene Seitenwandteil des entstehenden Rohres sich mitverschiebt. Während des Vorschubs des nächsten, einer zweiten Seite der Querschnittsfläche entsprechenden Abschnitts des Materialbandes kehrt die Biegeplatte in ihre Ausgangsstellung zurück, nachdem die axiale Verriegelung gelöst worden ist. Damit kann der nächste Biegevorgang eingeleitet werden. Die Oberseite der ebenen Biegeplatte verdreht sich, um die zentripetale Führung zu erzielen, während des Biegevorganges ständig parallel zu einer Tangentialebene der Leitfläche. Eine bevorzugte Ausführung sieht dabei vor, daß die Biegeplatte mindestens einen Lagerzapfen aufweist, der in einen parallel zur Leitfläche des Stabes verlaufenden Führungsschlitz eingreift, und in der Biegeendstellung unter Bildung der zur Krümmungsachse parellelen, tischfesten Achse arretierbar ist, wobei an der Biegeplatte zumindest ein gesteuerter Betätigungshebel angelenkt ist. Für die Bewegung des Betätigungshebels ist insbesondere eine Steuernocke vorgesehen, deren Antrieb mit dem Vorschub des Materialbandes koordiniert ist.

Zur Schaffung der tischfesten Achse durch axiale Verriegelung des Lagerzapfen dient bevorzugt ein federbelasteter Rasthebel, der bei Abschluß des Biegeyorganges am Lagerzapfen verrastet, wobei ein Lösefortsatz am Rasthebel vorgesehen ist, den die nieder klappende Biegeplatte am Ende der Rückklappbewegung beaufschlagt. Sobald die Oberseite der Biegeplatte mit der Auflageebene des Führungstisches fluchtet, wird damit der Lagerzapfen freigegeben und die axiale Verriegelung gelöst, worauf vorzugsweise durch eine Rückstellfeder die Biegeplatte in die Ausgangsstellung zurückkehrt.

Die im allgemeinen mit einem Schließ- oder Schweißrollenpaar ausgestattete Einrichtung zur Verbindung der Materialbandlängsränder durch Wickeln des Rohres kann an sich an jeder beliebigen Stelle vorgesehen werden. Günstig ist deren Anordnung an der engsten Stelle des Spaltes zwischen dem die Leitfläche aufweisenden Stab und dem Führungstisch bzw. der noch in diesen Bereich eingreifenden Biegeplatte, da dort keine Ortsveränderung des Rollenpaares erforderlich ist. Hiezu ist in einer Ausführung vorgesehen, daß der Stab hohlzylindrisch ist, und darin die in bezug auf das zu bildende Rohr innere Verbindungsrolle parallel zur Vorschubrichtung angeordnet ist. Da im allgemeinen deren Antrieb erforderlich ist, ist sie auf einer Welle befestigt, die sich schräg in den hohlzylindrischen Stab erstreckt. Im führungstischnächsten Bereich, also an der engsten Stelle des Spaltes, ist im hohlzylindrischen Stab ein Durchtrittsschlitz für die innere Verbindungsrolle vorgesehen, durch den sie die zu verbindenden Materialbandränder kontaktiert. Die äußere Gegenrolle ist im Führungstisch angeordnet.

Während des Biegevorganges wird das sich bildende Rohr von der Biegeplatte hochgeschwenkt. Dabei ist es vor allem für Rohre mit größerer Querschnittsfläche günstig, ab Überschreitung der labilen Gleichgewichtslage eine gegenüberliegende Stütze vorzusehen, auf der das Rohr bis zum Abschluß des Biegevorganges aufliegt. Es ist daher in einer weiteren bevorzugten Ausführung gegengleich zur Biegeplatte eine Stützplatte ausgebildet, die ebenfalls an der Leitfläche zentripetal geführt ist. Zu Beginn des Biegevorganges wird die im Führungstisch angeordnete Stützplatte, die gegenüber der Biegeplatte in Längsrichtung des Rohres zumindest um die Breite des einlaufenden Materialbandes versetzt ist, ebenfalls hochgeschwenkt und kehrt nach Übernahme des sich bildenden Rohres wieder direkt in die Ausgangslage zurück. Da der Bewegungsablauf dem der Biegeplatte ähnlich ist, kann auch dessen Steuerung ähnlich erfolgen, wozu vorzugsweise wiederum mindestens ein Betätigungshebel und eine Steuernocke vorgesehen sind. Werden als Steuernocken Nockenscheiben vorgesehen, so sind diese vorzugsweise je einen am Betätigungshebel angelenkten Zwischenhebel zugeordnet. Eine andere Möglichkeit sieht vor, daß als Nockensteuerung jeweils ein sich radial von der Antriebswelle erstreckender Arm vorgesehen ist, an dessen freien Ende ein Mitnehmerzapfen angeordnet ist, und daß am freien Ende jedes Betätigungshebels eine Rastnut vorgesehen ist, in die der Mitnehmerzapfen über einen Winkelbereich seiner Drehbewegung eingreift.

Vorteilhaft werden beide Steuernocken auf derselben Antriebswelle angeordnet, deren Drehung wie erwähnt, mit dem Vorschub des Materialbandes koordiniert ist.

Für die Erzeugung langer Rohrstücke empfiehlt sich eine weitere Stützeinrichtung für das Rohr, die jeweils aus einem Plattenpaar besteht, das der Biegeplatte und der Stützplatte entsprechend synchron bewegbar und mit Abstand dazu angeordnet ist.

Nachstehend wird nun die Erfindung anhand der Figuren der beiliegenden Zeichnungen näher beschrieben, ohne darauf beschränkt zu sein.

Die Fig. 1 - 8 zeigen den Bewegungsablauf während eines Biegevorganges mittels einer ersten Ausführung der Vorrichtung bei der Wicklung eines Vierkantrohres mit im wesentlichen rechteckiger Querschnittfläche,
Fig. 9 einen Vertikalschnitt durch die erste Ausführung der Vorrichtung nach der IX - IX der Fig. 10,
die Fig. 10 einen Horizontalschnitt gemäß der Linie X - X in Fig. 9,
Fig. 11 einen Schnitt gemäß Fig. 10 mit hochgeschwenkter Biegeplatte und
die Figur 12 - 17 den Bewegungsablauf während eines Biegevorganges mittels einer zweiten Ausführung der Vorrichtung.

Das im Bewegungsablauf in den Fig. 1 bis 8 dargestellte Verfahren läßt sich beispielsweise mit einer Vorrichtung gemäß den Fig. 9 bis 11 realisieren. Auf einem Vorrichtungsgestell ist ein Führungstisch 9 sowie eine Anzahl von vertikal angeordneten plattenförmigen Stützen 27 vorgesehen. Oberhalb der Tischebene A erstreckt sich unter Belassung eines der Dicke des zu verarbeitenden Materialbandes 1 entsprechenden Spaltes zur Tischebene A in Längsrichtung des zu wickelnden Rohres 12 (Fig. 1 bis 8) ein Stützelement in Form eines hohlzylindrischen Stabes 2, der eine Länge aufweist, die zumindest zwei, vorzugsweise drei bis vier Wicklungen des Rohres 12 umfaßt. Unterhalb des hohlzylindrischen Stabes 2 ist im Führungstisch 9 im Bereich des einlaufenden Materialbandes 1 eine schwenkbare Biegeplatte 4 angeordnet, deren Länge etwa der des Stabes 2 entspricht. Die Oberseite der Biegeplatte 4 liegt dabei in der Tischebene A, und an der Unterseite der Biegeplatte 4 sind zwei Leisten 29 angeordnet, die sich senkrecht zur Längsrichtung des zu wickelnden Rohres 12 erstrecken. Die Biegeplatte erstreckt sich dabei, beginnend von einer vertikalen Axialebene durch den hohlzylindrischen Stab 2, auf die in bezug auf den Stab 2 entgegengesetzte Seite des einlaufenden Materialbandes 1. Die nach unten gerichtete Mantelhälfte des hohlzylindrischen Stabes 2 bildet eine konvex gebogene Leitfläche 3, entlang der das einlaufende Materialband 1 mit Hilfe der Biegeplatte 4 gebogen werden kann. Die Eintrittsseite der Leitfläche 3 für die Biegung des Materialbandes 1 liegt dabei in der vertikalen Axialebene durch den hohlzylindrischen Stab 2, also an der engsten Stelle des Spaltes zwischen dem Stab 2 und der Tischebene A, und die Austrittsseite entsprechend dem zu biegenden Innenwinkel um das dazugehörige Bogenmaß verlegt. Die Biegeplatte 4 wird bei der Schwenkbewegung aus der Tischebene A nach oben einserseits in kreisbogenförmigen Führungsschlitzen 11 in den plattenförmigen Stützen 27 durch einen seitlich aus den Leisten 29 vorstehenden Lagerzapfen 20 geführt, wobei an Stelle des gezeigten durchgehenden Lagerzapfens 20 auch zwei jeweils nur die Leisten 29 geringfügig überragende Lagerzapfen vorgesehen sein können, und andererseits über Betätigungshebel 5 bewegt, die an den Leisten 29 angelenkt sind. Die vorherrschende Bewegungsrichtung der Betätigungshebel verläuft dabei etwa vertikal nach oben, wobei die Oberseite der Biegeplatte 4 (selbstverständlich unter Zwischenlage des zu bewegenden Materialbandes 1) an der Leitfläche 3 abrollt und das bei alle Tangentialebenen an die Leitfläche 3 zwischen der in Fig. 9 mit ausgezogenen Linien gezeigten Ausgangsstellung in der Tischebene A und der Endbiegestellung, die für einen 90- gradigen Biegewinkel strichliert gezeigt ist, durchläuft. Die Bewegung der Biegeplatte 4 stellt somit eine Drehung um die Achse des hohlzylindrischen Stabes 2 dar, wobei sie fortlaufend zentripetal an die Leitfläche 3 gedrückt wird. Da die Schwenkgeschwindigkeit der Biegeplatte 4 vorzugsweise mit der Vorschubgeschwindigkeit des kontinuierlich einlaufenden Materialbandes 1 koordiniert ist, findet nur eine geringfügige Relativbewegung zwischen dem sich biegenden Materialband und der Biegeplatte statt, die nur auf den schrägen Einlaufwinkel des Materialbandes zurückzuführen ist.

Gegengleich zur Biegeplatte, also auf der Einlaufseite des Stabes 2 ist eine Stützplatte 21 vorgesehen, die in Rohrlängsrichtung gegenüber der Biegeplatte 4 versetzt ist.

Die Stützplatte 21, die ebenfalls aus der TischebeneA hochschwenkbar ist, dient dazu, den bereits erzeugten Rohrabschnitt während jedes Biegevorganges bei Überschreiten der labilen Gleichgewichtslage zu übernehmen und ihn entsprechend der weiteren Kippung durch die in die Biegeendstellung hochschwenkende Biegeplatte 4 bis zur Wiederauf tage auf der Tischebene A zu unterstützen. Die Stützplatte 21 ist hiezu im wesentlichen symmetrisch zur Biegeplatte 4 ausgebildet und angeordnet, d. h. sie weist an ihrer Unterseite zumindest eine Leiste 30 auf, aus der beidseitig ein Lagerzapfen 22 vorsteht, der in kreisbogenförmigen Führungsschlitzen 23 weiterer plattenförmiger Stützen 27 verschiebbar ist. Die Oberseite dieser Stützplatte 21 rollt während der Verschwenkung ebenfalls an der Leitfläche 3 des Stabes ab (selbstverständlich ebenfalls an der Außenseite fertiggestellter Rohrwicklungen, die dabei zentripetal geführt werden), wobei an der bzw. den Leisten 30 der Stützplatte 21 zumindest ein Betätigungshebel 25 angelenkt ist.

Der Bewegungsablauf der Biegeplatte 4 und der Stützplatte 21 wird von einer Nockensteuerung gesteuert. Gemäß den Figuren 1 bis 9 sind in einer ersten Ausführung auf einer Antriebswelle 8 zwei Nockenscheiben 7, 24 angeordnet, entlang deren Steuerkurven an je einem Zwischenhebel 6, 26 angeordnete Rollen 18,19 bei der Drehung abrollen. Der Zwischenhebel 6 ist am Betätigungshebel 5 der Biegeplatte 4 und der Zwischenhebel 26 am Betätigungshebel 25 der Stützplatte 21 angelenkt. Die Steuerkurven der beiden Nockenscheiben 7, 24 sind unterschiedlich ausgebildet.

Gemäß der in den Figuren 12 bis 17 gezeigten weiteren Ausführung wird die Steuerung der Betätigungshebel 5, 25 nicht von Nockenscheiben bewerkstelligt. An deren Stelle treten radial von der Antriebswelle 8 abstehende Arme 31, 32, die endseitige Mitnehmerzapfen 33, 34 aufweisen. Diese werden im Laufe der Drehung über Winkelbereiche Rastnuten zugeordnet, die an den Enden der Betätigungshebel 5, 25 vorgesehen sind. Die Antriebswelle 8 der beiden diametral einander gegenüberliegenden Arme 31, 32 ist beispielsweise über eine Magnetkupplung mit dem Hauptantrieb verbindbar.

An der Antriebswelle 8 ist weiters eine Scheibe befestigt an deren Umfang eine die Ruhestellung definierende Kerbe 37 ausgebildet ist. In die Kerbe 37 greift ein von einem ersten Preßluftzylinder 42 beaufschlagter Rasthebel 38 ein. Ein zweiter Preßluftzylinder 43 trägt einen Stößel 39 für die Beaufschlagung des Betätigungshebels 5. Dem Betätigungshebel 25 sind zwei weitere Preßluftzylinder 44, 45 zugeordnet, die Stößel 40, 41 bewegen, wobei der Stößel 41 zur Verrastung an einer Nase 46 vorgesehen ist, die vom freien Ende des Betätigungshebels 25 nach außen absteht. Weiters ist eine nur schematisch dargestellte Rückholfeder 47 zwischen dem Vorrichtungsgestell und dem Betätigungshebel 25 vorgesehen, wobei im Rückholweg des Betätigungshebels 25 ein nicht gezeigter Anschlag liegt.

Anhand der Figuren 1 bis 8 wird nunmehr das Verfahren zur Herstellung der Rohre 12 näher beschrieben. Fig. 1 zeigt dabei bereits zumindest eine Wicklung des Rohres 12. Das Materialband 1 läuft, in den Darstellungen jeweils von rechts, auf dem Führungstisch 9 in die Vorrichtung ein. Gemäß Fig. 1 und 2 verschiebt sich dabei der bereits fertiggestellte Teil des Rohres 12 ungehindert nach links, wobei die Biegeplatte 4 und die Stützplatte 21 im Führungstisch 9 versenkt sind. Nach der entsprechenden Vorschublänge legt sich der in der Zeichnung rechte untere, gerundete Kantenbereich des Rohres 12 an die rechte Hälfte der Leitfläche 3 des Stabes 2 an. Da der Vorschub des Materialbandes 1 nicht unterbrochen wird, muß sich der bereits fertiggestellte Teil des Rohres 12 hochdrehen (Fig. 3 - 6), wobei über die Nockensteuerung die Biegeplatte 4 hochgeschwenkt und das Materialband 1 zentripetal um den Stab entlang der linken Hälfte der Leitfläche 3 geführt wird, sodaß eine Verformung des Rohres verhindert wird und eine exakte Biegung des Materialbandes 1 erfolgt. Wie aus den Fig. 3 und 4 ersichtlich, schwenkt gleichzeitig mit der Biegeplatte 4 auch die Stützplatte 21, die wie erwähnt in Längsrichtung des Rohres 12 versetzt ist, aus dem Führungstisch 9 hoch und legt sich (Fig. 4) an das Rohr 12 an. Damit ist der Wendepunkt der Schwenkbewegung der Stützplatte 21 erreicht, die gesteuert über die Nockenscheibe 24 und die beiden Betätigungshebel 26, 25 wieder nach unten in den Führungstisch 9 geschwenkt, wobei sie (Fig. 5) bei Überschreiten der labilen Gleichgewichtslage des Rohres 12 dieses stützt, während die Biegeplatte 4 bis zum Abschluß des Biegevorganges (Fig. 6) weiter hochgeschwenkt wird. Die Lagerzapfen 20, 22 der Biegeplatte 4 und der Stützplatte 21 bewegen sich dabei in den Führungsschlitzen 11 und 23, wobei die Bogenlänge des Führungsschlitzes 23 für die Stützplatte 21 kürzer ist als die des Führungsschlitzes 11 für die Biegeplatte 4. Sobald nun die Biegeendstellung gemäß Fig. 6 erreicht ist, wird der Lagerzapfen 20 fixiert, wodurch sich eine tischfeste Achse 10 bildet (Fig. 7, 9). Dies wird durch einen federbeaufschlagten Rasthebel 13 (Fig. 9, 11) erreicht, der unterhalb der Biegeplatte 4 um eine Achse 28 schwenkbar ist, und eine Rastnase aufweist, die bei Erreichen der Biegeendstellung am Lagerzapfen 20 verrastet. Die Nockenscheibe 7 weist eine etwa radial abfallende Abschlußflanke auf, sodaß der Betätigungshebel 6 unmittelbar nach unten fallen kann, wobei sich die Biegeplatte 4 um die tischfeste Achse 10 dreht. Die Biegeplatte 4 hebt damit sehr rasch, nämlich mit einer Geschwindigkeit, die zumindest der Vorschubgeschwindigkeit des Materialbandes entspricht, seitlich von der Leitfläche 3 bzw. dem hochgebogenen Materialband ab, wodurch letztlich auch aufgrund des gerundeten Kantenbereiches der kontinuierliche Vorschub des Materialbandes 1 nicht behindert wird (Fig. 8). Die Nockenscheiben 7, 24 drehen noch in die Ausgangsstellung zurück, und werden erst zu Beginn des nächsten Abbiegevorganges wieder in Drehung versetzt.

Der Rasthebel 13 weist einen Lösefortsatz 14 auf, der von der niederschwenkenden Biegeplatte 4 im letzten Teil des Schwenkweges beaufschlagt wird. Der Rasthebel 13 wird damit nach unten gedrückt, und gibt den Lagerzapfen 20 wieder frei, womit die tischfeste Achse 10 wieder entfernt ist. Die in den Führungstisch zurückgeschwenkte Biegeplatte 4 kann während des weiteren Vorschubs des Materialbandes 1 in die Ausgangsstellung zurückkehren, wozu nicht dargestellte Rückstelleinrichtungen dienen.

Um auch längere Rohre 12 störungsfrei wickeln zu können, ist ein in gleicher Weise angeordnetes und gesteuertes Plattenpaar zumindest am Ende des Rohres vorgesehen, das sich mit dem Rohr in Längsrichtung mitbewegt, wobei hier anstelle der Biegeplatte 4 funktionell eine zweite Stützplatte vorgesehen ist.

Nach der in der Figur 12 bis 17 gezeigten Vorrichtung erfolgt die Steuerung der Betätigungshebel 5, 25 in folgender Weise:

Aus der in Fig. 12 gezeigten Ruhestellung wird der Biegevorgang durch einen elektrischen Impuls ausgelöst. Dieser betätigt die erwähnte Magnetkupplung der Antriebswelle 8 und die beiden Preßluftzylinder 42 und 45. Die Antriebswelle 8 wird über die Magnetkupplung über eine Vorgelegewelle eines Kettentriebes mit dem Hauptantrieb verbunden, wobei eine wählbare Übersetzung die die Drehgeschwindigkeit der Antriebswelle 8 der Vorschubgeschwindigkeit des Materialbandes 1 anpaßt. Der Raststößel 38 des Preßluftzylinders 42 wird aus der Kerbe 37 zurückgezogen und gibt die Drehbewegung der auf der Antriebswelle 8 angeordneten Arme 31, 32 fei. Die Betätigung des Preßluftzylinders 45 zieht den an Nase 46 verrasteten Stößel 41 ein, sodaß der Betätigungshebel 25 unter der Wirkung der Feder 47 in diese in Fig. 13 gezeigte Stellung hochgezogen wird, sodaß die Stützplatte 21 um 45 Grad in die Auffangstellung schwenkt. Der Mitnehmerzapfen 33 des ersten Armes 31 greift in der Ruhestellung (Fig. 12) in die Rastnut des Betätigungshebels 5 ein. Die beginnende Drehung der Arme 31, 32 bewirkt nun die Einleitung des Drehvorganges, da über den Betätigungshebel 5 die Biegeplatte 4 hochgeschwenkt wird. In der in Fig. 14 gezeigten Zwischenstellung erstrecken sich die beiden Arme 31, 32 horizontal und die Biegeplatte 4 ist um 45 Grad hochgeschwenkt, sodaß sie mit der Stützplatte 21 einen rechten Winkel einschließt. Der Anschlag für den federbeaufschlagten Betätigungshebel 25 der Stützplatte 21 ist dabei so angeordnet, daß die Rastnut des Betätigungshebels 25 in der Höhe der Antriebswelle 8 liegt, sodaß in der Zwischenstellung nach Fig. 14 der Mitnehmerzapfen 34 des Armes 32 in die Rastnut einschnappt. Bei der Weiterdrehung in die in Fig. 15 gezeigte Position werden nun beide Betätigungshebel 5, 25 von den Armen 31, 32 zwangsgeführt, sodaß die Biegeplatte 4 weiter hochschwenkt und die Stützplatte 21, die zunehmend das Gewicht des sich formenden Rohres aufnimmt, in die Tischebene zurückklappt. Der Biegevorgang ist in der Stellung nach Fig. 15 beendet, wobei der Rasthebel 13 den Lagerzapfen 20 in der Achse 10 verriegelt. In dieser Stellung wird einerseits der Preßluftzylinder 43 beaufschlagt, dessen Stößel 39 den Betätigungshebel 5 seitlich so weit ausschwenkt, daß der Mitnehmerzapfen 33 aus der Rastnut austritt, womit die Verbindung zum Arm 31 gelöst wird. Dadurch fällt bzw. klappt die Biegeplatte 4 um die Achse 10 in die Tischebene zurück, sodaß der weitere Materialbandvorschub nicht behindert wird. Andererseits werden aber auch die Preßluftzylinder 44 und 45 betätigt sodaß der Stößel 41 des Zylinders 45 wieder in die Raststellung bewegt wird, und der Betätigungshebel 25 vom Stößel 40 des Zylinders 44 ausgeschwenkt wird. Dabei wird die Nase 46 am Stößel 41 des Zylinders 45 verrastet und der Mitnehmerzapfen 34 gleitet aus der Rastnut, wodurch die Stützplatte 21 in der Tischebene gehalten wird. Die Stößel 39 und 40 werden während der Weiterdrehung der Arme 31, 32 (Fig. 17) wieder rückgestellt. Sobald die Kerbe 37 wieder in der Ausgangs- oder Ruhestellung nach Fig. 12 angelangt ist, greift der Raststößel 38 in diese ein, während die Antriebswelle 8 abgekuppelt wird. Die Nockensteuerung ist somit für diesen Biegevorgang beendet.

Während der Restdrehung der Arme 31, 32 bis zur Ruhestellung (Fig. 15, Fig. 17, Fig. 12) erfolgt die Rückführung der wieder in die Tischebene geklappten Biegeplatte 4, wobei Fig. 16 eine Zwischenstellung im Detail zeigt, die etwa im Anschluß an die in Fig. 17 gezeigte Zwischenstellung der Nockensteuerung einzuordnen ist. Der Führungsschlitz 11 für den Lagerzapfen 20 weist eine geradlinige Rückführungsstrecke 48 auf, sodaß die Biegeplatte 4 in einer horizontalen Bewegung durch die Rückholeinrichtung in die Ausgangsstellung zurückgebracht wird. Hierzu muß der Beginn des konvexen Führungsschlitzes 11 überbrückt werden. Der Rasthebel 13 weist zu diesem Zweck im Anschluß an seine Rastnase einen Abschnitt 49 auf, der in der rückgeklappten Stellung der Biegeplatte 4 mit der geradlinigen Rückführungsstrecke 48 fluchtet, womit ausschließlich dieser Teil des Führungsschlitzes 11 frei ist. Beim Hochschwenken der Biegeplatte 4 weicht der federbelastete Rasthebel 13 nach unten aus, sodaß die Schwenkbewegung der Biegeplatte 4 nicht behindert wird.

Die Verbindungseinrichtung, die das einlaufende Materialband 1 kontinuierlich mit der letzten Rohrwicklung verbindet, ist an sich nicht Bestandteil der Erfindung, und kann beispielsweise ein Paar von Falzschließrollen umfassen, von denen eine Schließrolle 15 im Inneren des entstehenden Rohres 12 und die andere außerhalb vorgesehen ist. Die Verbindung bzw. Falzschließung erfolgt dabei in besonders einfacher Weise an der einzigen sich relativ zum Führungstisch nicht verschiebenden Stelle, die das Rohr während der Wicklung durchläuft, nämlich in der vertikalen Axialebene des Stabes 2, also an der engsten Stelle des Durchtrittspaltes.

Die innere Schließrolle 15 ist nun an einer schräg in den hohlzylindrischen Stab 2 ragenden Achse oder angetriebenen Welle 16 angeordnet, wobei innerhalb der Leitfläche 3 eine Durchtrittsöffnung 17 in der Wand des Stabes 2 vorgesehen ist (Fig. 10, 11). sodaß die Schließrolle 15 im direkten Kontakt mit dem Verbindungsbereich zwischen dem Materialband 1 und der Wicklung des Rohres 12 steht. Die äußere Gegenrolle ist im Führungstisch 9 unterhalb der Schließrolle 15 angeordnet, jedoch aus Gründen der Übersichtlichkeit nicht dargestellt. Da in Abhängigkeit von der Breite des Materialbandes 1 und von der Größe des herzustellenden Rohres 12 der Einlaufwinkel des Materialbandes 1 geändert werden muß, ist die Schließrolle 15 und die darunterliegende Gegenrolle um eine gedachte Vertikalachse verschwenkbar, die sich durch die Achse des Stabes 2 und den Mittelpunkt der beiden Verbindungsrollen erstreckt. In den Fig. 10 und 11 ist jeweils der maximale Schwenkwinkel zwischen der Welle 16 und dem Stab 2 dargestellt.

Werden die Rohrwicklungen durch einen Falz verbunden, wie es durch die gezeigte Schließrolle 15 ermöglicht wird, so weisen die Biegeplatte 4 und die Stützplatte 21 nicht gezeigte Nuten auf, in die die Falzränder des Materialbandes 1 bzw. die Falze zwischen den Wicklungen ragen, sodaß die Biegeplatte 4 und die Stützplatte 21 über die gesamte Breite jeder Wicklung anliegen und eine exakte Führung entlang der Leitfläche erzielt wird. Wie erwähnt können jedoch auch Schweißrollen zum Verschweißen der Materialbahnen vorgesehen sein.

Das Verfahren eignet sich zur Herstellung kontinuierlich gewickelter Rohre mit beliebigen im wesentlichen eckigen Querschnittsflächen, da sowohl der zu biegende Innenwinkel als auch die Seitenlängen gewählt werden können.

## Patentansprüche

1. Verfahren zum kernlosen schraubenförmigen Wickeln von Materialbändern (1), insbesondere Blechbändern, zu Rohren (12) mit im wesentlichen eckigen Querschnittsflächen, wobei das sich kontinuierlich vorschiebende Materialband (1) jeweils nach einer vorbestimmbaren Vorschublänge um einen Innenwinkel der Querschnittsfläche schräg zur Vorschubrichtung unter nach innen gerichteter Krafteinwirkung um eine gekrümmte Leitfläche (3) gebogen wird, deren Eintrittsseite in der Vorschubebene liegt, wobei bei Erreichen der Austrittsseite der Leitfläche (3) die Biegeführung des Materialbandes (1) zur Bildung des anschließenden ebenen Materialbandabschnittes wieder aufgehoben wird, dadurch gekennzeichnet, daß während des gesamten Abbiegevorganges die Biegekräfte radial zur Biegeachse eingebracht werden, wobei die Biegeachse die Krümmungsachse der Leitfläche (3) darstellt.

2. Vorrichtung zur Durchführung des Verfahrens nach Anspruch 1 mit einem Führungstisch (9) für das einlaufende Materialband (1), einem im Kantenbereich des sich bildenden Rohres (12) angeordneten Stab (2), der sich mit einem der Materialbanddicke entsprechenden Abstand oberhalb des Führungstisches (9) über zumindest zwei Wicklungen des Rohres (12) erstreckt und mit einer konvex gekrümmten Leitfläche (3) versehen ist, mit einem Biegewerkzeug (4), das um eine zur Auflageebene des Führungstisches (9) parallele Achse verschwenkbar ist und am Ende des Biegevorganges unter Freigabe des Materialbandvorschubs in die Ausgangslage zurückbewegt wird, dadurch gekennzeichnet, daß das Biegewerkzeug durch eine ebene in den Führungstisch (9) eingesetzte Biegeplatte (4) gebildet ist, deren das Materialband (1) führende Oberseite während des Biege-vorganges aus der Auflageebene hochschwenkend an der Leitfläche (3) abrollt, wobei die Schwenkachse in der Krümmungsachse der Leitfläche (3) liegt, und am Ende des Biegevorganges um eine zur Schwenkachse parallele Achse (10) von der Leitfläche (3) weg in die Auflageebene niederklappt und sich schließlich in die Ausgangslage zurückbewegt.

3. Vorrichtung nach Anspruch 2, dadurch gekennzeichnet, daß die Biegeplatte (4) mindestens einen Lagerzapfen (20) aufweist, der in einen parallel zur Leitfläche (3) des Stabes (2) verlaufenden Führungsschlitz (11) eingreift, und in der Biegeendstellung unter Bildung der zur Schwenkachse parallelen Achse (10) arretierbar ist, wobei an der Biegeplatte (4) zumindest ein gesteuerter Betätigungshebel (5) angelenkt ist.

4. Vorrichtung nach Anspruch 3, dadurch gekennzeichnet, daß dem Betätigungshebel (5) eine Nockensteuerung zugeordnet ist, deren Antrieb mit dem Vorschub des Materialbandes (1) koordiniert ist.

5. Vorrichtung nach Anspruch 3, dadurch gekennzeichnet, daß zumindest einem an der Biegeplatte (4) angeordneten Lagerzapfen (20) ein federbelasteter Rasthebel (13) zugeordnet ist, der die durch den Lagerzapfen (20) verlaufende Achse (10) vor der Rückklappbewegung der Biegeplatte (4) in die Auflageebene tischfest fixiert und einen Lösefortsatz (14) aufweist, den die Biegeplatte (4) bei Abschluß der Rückklappbewegung unter Freigabe des Lagerzapfens (20) beaufschlagt.

6. Vorrichtung nach Anspruch 2, dadurch gekennzeichnet, daß der Stab (2) hohlzylindrisch ausgebildet ist, in dem parallel zur Vorschubrichtung des einlaufenden Materialbandes (1) zumindest eine innere Verbindungs-, insbesondere Schließrolle (15) der Verbindungseinrichtung auf einer sich schräg in den hohlzylindrischen Stab (2) erstreckenden Welle (16) angeordnet ist, wobei im führungstischnächsten untersten Bereich des Stabes (2) ein Durchtrittsschlitz (17) für die Verbindungsrolle (15) vorgesehen ist.

7. Vorrichtung nach Anspruch 2, dadurch gekennzeichnet, daß an der Seite des einlaufenden Materialbandes (1) in Rohrlängsrichtung versetzt eine zentripetal an der Leitfläche (3) geführte Stützplatte (21) vorgesehen ist, die bei der Einleitung des Biegevorganges aus der Auflageebene hochschwenkt und ab Überschreitung der labilen Gleichgewichtsstellung des Rohres eine in die Auflageebene rückschwenkende Stütze bildet.

8. Vorrichtung nach Anspruch 7, dadurch gekennzeichnet, daß die Stützplatte (21) mindestens einen Lagerzapfen (22) aufweist, der in einen zur Leitfläche (3) des Stabes (2) parallelen Führungsschlitz (23) eingreift, und an der Stützplatte (21) zumindest ein von einer Nockensteuerung gesteuerter Betätigungshebel (25) angelenkt ist, deren Antrieb mit dem Vorschub des Materialbandes (1) koordiniert ist.

9. Vorrichtung nach Anspruch 4 oder 8, dadurch gekennzeichnet, daß als Nockensteuerung jeweils eine Nockenscheibe (7, 24) vorgesehen ist, deren Steuerfläche an einem am Betätigungshebel (5, 25) angelenkten Zwischenhebel (6, 26) anliegt.

10. Vorrichtung nach Anspruch 4 oder 8, dadurch gekennzeichnet, daß als Nockensteuerung jeweils ein sich radial von der Antriebswelle (8) erstreckender Arm (31, 32) vorgesehen ist, an dessen freiem Ende ein Mitnehmerzapfen (33, 34) angeordnet ist, und daß am freien Ende jedes Betätigungshebels (5, 25) eine Rastnut vorgesehen ist, in die der Mitnehmerzapfen (33, 34) über einen Winkelbereich seiner Drehbewegung eingreift.

11. Vorrichtung nach Anspruch 4 und 8, dadurch gekennzeichnet, daß die beiden Nockensteuerungen der Biegeplatte und der Stützplatte auf einer gemeinsamen Antriebswelle (8) angeordnet sind.

12. Vorrichtung nach Anspruch 2 und 7, dadurch gekennzeichnet, daß für die Herstellung längerer Rohrstücke im Abstand vom Führungstisch (9) zumindest ein sich synchron mit der Biegeplatte (4) und der Stützplatte (21) bewegendes Plattenpaar vorgesehen ist.

## Claims

1. A process for the coreless helical winding of strips (1) of material, in particular sheet metal strips, to form tubes (12) of substantially angular cross-sectional areas, wherein the strip (1) of material which is continuously advanced is bent around a curved guide surface (3) after a respective predeterminable length of advance movement around an internal angle of the cross-sectional area inclinedly with respect to the direction of advance movement under the effect of an inwardly directed force, the entry side of the guide surface (3) being disposed in the plane of advance movement, wherein when the exit side of the guide surface (3) is reached, the strip (1) of material ceases again to be guided in a bent configuration, to form the adjoining flat section of the strip of material, characterised in that during the entire bending-over operation the bending forces are applied radially with respect to the bending axis, the bending axis representing the axis of curvature of the guide surface (3).

2. Apparatus for carrying out the process according to claim 1 comprising a guide table (9) for the incoming strip (1) of material, a rod (2) arranged in the edge region of the tube (12) being formed and which extends at a spacing corresponding to the thickness of the strip of material above the guide table (9) over at least two windings of the tube (12) and which is provided with a convexly curved guide surface (3), a bending tool (4) which is pivotable about an axis parallel to the support plane of the guide table (9) and which at the end of the bending operation is moved back into the starting position, liberating the advance movement of the strip of material, characterised in that the bending tool is formed by a flat bending plate (4) which is fitted into the guide table (9) and whose top side, which guides the strip (1) of material, rolls against the guide surface (3), pivoting upwardly out of the support plane, during the bending operation, wherein the pivot axis is disposed in the axis of curvature of the guide surface (3), and at the end of the bending operation the bending plate (4) pivots downwardly away from the guide surface (3) into the support plane about an axis (10) parallel to the pivot axis, and finally moves back into the starting position.

3. Apparatus according to claim 2 characterised in that the bending plate (4) has at least one mounting pin (20) which engages into a guide slot (11) extending parallel to the guide surface (3) of the rod (2), and can be locked in the final bending position, forming the axis (10) which is parallel to the pivot axis, at least one controlled actuating lever (5) being pivotally connected to the bending plate (4).

4. Apparatus according to claim 3 characterised in that associated with the actuating lever (5) is a cam control, the drive of which is coordinated with the advance movement of the strip (1) of material.

5. Apparatus acconding to claim 3 characterised in that a spring-loaded latching lever (13) is associated with at least one mounting pin (20) disposed on the bending plate, - the latching lever (13) fixing with respect to the table the axis (10) which passes through the mounting pin (20) prior to the pivotal return movement of the bending plate (4) into the support plane, and having a release projection (14) which is engaged by the bending plate (4) when the pivotal return movement is terminated, releasing the mounting pin (20).

6. Apparatus according to claim 2 characterised in that the rod (2) is of a hollow cylindrical configuration in which at least one inner connecting and in particular closing roller (15) of the connecting means is disposed in parallel relationship with the direction of advance movement of the incoming strip (1) of material, on a shaft (16) extending inclinedly into the hollow-cylindrical rod (2), wherein provided in the lowermost region of the rod (2), which is most closely adjacent to the guide table, is a through slot (17) for the connecting roller (15).

7. Apparatus according to claim 2 characterised in that provided at the side of the incoming strip (1) of material, displaced in the longitudinal direction of the tube, is a support plate (21) which is guided centripetally on the guide surface (3) and which, when the bending operation is initiated, pivots upwardly out of the support plane and, when the tube moves beyond the stable position of equilibrium, forms a support which pivots back into the support plane.

8. Apparatus according to claim 7 characterised in that the support plate (21) has at least one mounting pin (22) which engages into a guide slot (23) which is parallel to the guide surface (3) of the rod (2) and pivotally connected to the support plate (21) is at least one actuating lever (25) which is controlled by a cam control and the drive of which is co-ordinated with the advance movement of the strip (1) of material.

9. Apparatus according to claim 4 or claim 8 characterised in that provided as each cam control is a respective cam disc (7, 24), the control surface of which bears against an intermediate lever (6, 26) which is pivotally connected to the actuating lever (5, 25).

10. Apparatus according to claim 4 or claim 8 characterised in that provided as each cam control is a respective arm (31, 32) which extends radially from the drive shaft (8) and at the free end of which is disposed an entrainment pin (33, 34), and that provided at the free end of each actuating lever (5, 25) is a latching groove into which the entrainment pin (33, 34) engages over an angular range of its rotary movement.

11. Apparatus according to claim 4 or claim 8 characterised in that the two cam controls of the bending plate and the support plate are arranged on a common drive shaft (8).

12. Apparatus according to claim 2 and claim 7 characterised in that for the production of longer tube portions at least one pair of plates which moves synchronously with the bending plate (4) and the support plate (21) is provided at a spacing from the guide table (9).

## Revendications

1. Procédé pour enrouler des bandes de matière (1), en particulier des bandes de tôle, en hélice, sans mandrin, pour former des tubes (12) présentant des surfaces de section sensiblement anguleuses, la bande de matière (1) qui avance en continu étant pliée, après une longueur d'avance pouvant être prédéterminée, d'un angle intérieur de la surface de section, obliquement à la direction de l'avance, sous l'action d'une force dirigée vers l'intérieur, autour d'une surface directrice courbe (3), dont le côté d'entrée se trouve dans le plan d'avance, cependant que, lorsqu'on atteint le côté de sortie de la surface directrice (3), le guidage du pliage de la matière en bande (1) est à nouveau supprimé pour former le segment plat suivant de la bande de matière, caractérisé en ce que, pendant la totalité de l'opération de pliage, les forces de pliages sont appliquées radialement à l'axe de pliage, l'axe de pliage représentant l'axe de courbure de la surface directrice (3).

2. Dispositif pour la mise en oeuvre du procédé selon la revendication 1, comprenant une table de guidage (9) pour la bande de matière entrante, une barre (2) disposée dans la région d'arête du tube (12) en formation, barre qui s'étend à une distance au-dessus de la table de guidage (9) correspondant à l'épaisseur de la bande de matière, et sur au moins deux spires du tube (12), et qui est munie d'une surface directrice (3) incurvée avec une forme convexe, un outil de pliage (4) que l'on peut faire pivoter autour d'un axe parallèle au plan de portée de la table de guidage (9), et qui est ramené à la position de départ à la fin de l'opération de pliage, en libérant l'avance de la bande de matière, caractérisé en ce que l'outil de pliage est formé par une plaque de pliage plane (4) qui est encastrée dans la table de guidage (9) et dont la face supérieure qui guide la bande de matière (1) roule contre la surface directrice (3) pendant l'opération de pliage en basculant vers le haut pour sortir du plan de portée, l'axe de basculement se trouvant sur l'axe de courbure de la surface de guidage (3) tandis que, à la fin de l'opération de pliage, cette face supérieure s'éloigne de la surface directrice (3) et se rabat dans le plan de portée en tournant autour d'un axe (10) parallèle à l'axe de basculement puis revient finalement à la position de départ.

3. Dispositif selon la revendication 2, caractérisé en ce que la plaque de pliage (4) présente au moins un tourillon (20) qui s'engage dans une fente de guidage (11) s'étendant parallèlement à la surface directrice (3) de la barre (2) et peut être arrêtée dans la position finale de pliage, pour former l'axe (10) parallèle à l'axe de basculement, au moins un levier d'actionnement commandé (5) étant articulé à la plaque de pliage (4).

4. Dispositif selon la revendication 3, caractérisé en ce qu'au levier d'actionnement (5) est associée une commande à came dont l'entraînement est coordonné avec l'avance de la bande de matière.

5. Dispositif selon la revendication 3, caractérisé en ce qu'à au moins un tourillon (20) monté sur la plaque de pliage (4) est associé un levier de verrouillage (13) chargé par ressort, qui fixe l'axe (10) passant par le tourillon (20) dans une position fixe par rapport à la table avant le mouvement de rabattement de la plaque de pliage dans le plan de portée, et qui présente un prolongement de libération (14) que la plaque de pliage (4) sollicite à la fin du mouvement de repliage en libérant le tourillon (20).

6. Dispositif selon la revendication 2, caractérisé en ce que la barre (2) est une barre de forme cylindrique creuse, dans laquelle, au moins une molette intérieur du dispositif d'assemblage, qui est une molette d'assemblage, en particulier de fermeture (15) est agencée, parallèlement à la direction d'avance de la bande de matière entrante (1), sur un arbre (16) qui s'étend obliquement dans la barre cylindrique creuse (2) cependant que, dans la région la plus inférieure de la barre (2), qui est la plus rapprochée de la table de guidage, est prévue une fente traversante (17) qui donne passage à la molette d'assemblage (15).

7. Dispositif selon la revendication 2, caractérisé en ce que, sur le côté de la bande de matière entrante (1), est prévue, décalée dans la direction de la longueur du tube, une plaque d'appui (21) guidée dans le sens centripète contre la surface directrice (3), et qui, lors du déclenchement du processus de pliage, bascule vers le haut en sortant du plan de portée et, à partir du franchissement de la position d'équilibre instable du tube, forme un appui qui revient en basculant dans le plan de portée.

8. Dispositif selon la revendication 7, caractérisé en ce que la plaque d'appui (21) présente au moins un tourillon (22) qui s'engage dans une fente de guidage (23) parallèle à la surface directrice (3) de la barre (2) et que, sur la plaque d'appui (21) est articulé au moins un levier d'actionnement (25) commandé, par une commande à came, dont l'entraînement est coordonné avec l'avance de la bande de matière (1 ).

9. Dispositif selon la revendication 4 ou 8, caractérisé en ce qu'il est prévu dans chaque cas, comme commande à came, une came disque (7, 24) dont la surface de commande est en appui contre un levier intermédiaire (6, 26) articulé sur le levier d'actionnement (5, 25).

10. Dispositif selon la revendication 4 ou 8, caractérisé en ce qu'il est prévu dans chaque cas, comme commande à came, un bras.(31, 32) qui fait saillie radialement sur l'arbre d'entraînement (8), et à l'extrémité libre duquel ast agencé un tourillon d'entraînement (33, 34), et en ce qu'à l'extrémité libre de chaque levier d'actionnement (5, 25), est prévue une encoche d'arrêt dans laquelle le tourillon d'entraînement (33, 34) s'engage sur une région angulaire de son mouvement de rotation.

11. Dispositif selon la revendication 4 ou 8, caractérisé en ce que les deux commandes à came de la plaque de pliage et de la plaque d'appui sont montées sur un arbre d'entraînement commun (8).

12. Dispositif selon les revendications 2 et 7, caractérisé en ce que, pour la fabrication de tronçon de tubes de plus grande longueur, il est prévu, à distance de la table de guidage (9), au moins une paire de plaques qui se déplacent en synchronisme avec la plaque de pliage (4) et avec la plaque d'appui (21).
